# EUROPÄISCHE PATENTSCHRIFT

(11) **EP 0 050 709 B1**
(45) Veröffentlichungstag und Bekanntmachung des Hinweises auf die Patenterteilung: **02.05.1985**
(21) Anmeldenummer: 81105234.9
(22) Anmeldetag: 06.07.1981
(51) Int. Cl.: B07B 1/46

(54) **Siebplatte**
Screen plate
Panneau de tamis

(30) Priorität: 29.10.1980 DE 3040710
(43) Veröffentlichungstag der Anmeldung: 05.05.1982
(73) Patentinhaber: CARL SCHENCK AG, D-64273 Darmstadt (DE)
(72) Erfinder: Pürkhard, Edmund, D-6100 Darmstadt (DE); Fuchs, Max, D-6108 Weiterstadt 1 (DE)
(74) Vertreter: Brand, Fritz

## Beschreibung

Die Erfindung betrifft eine Siebplatte aus Stahl oder Gusseisen für heisse und stark schleissende Schüttgüter, mit einer Auflage aus hitzebeständigem Panzerwerkstoff.

Eine Siebplatte aus vorgelochten Stahlplatten, auf der eine verschleissfeste Oberfläche aus hitzebeständigen, verschleissfesten Werkstoffen aufgebracht ist, ist aus der DE-B-2 318 646 bekannt. Solche vorgelochten Stahlplatten bedingen jedoch einen hohen Fertigungsaufwand und sind z.B. nicht für Siebe mit kleineren Sieböffnungen geeignet. Zudem sind die Sieböffnungen bei stark schleissenden Schüttgütern einem hohen Verschleiss ausgesetzt.

Aus der AU-B-17 802/76 ist eine Siebplatte bekannt, die aus Gummi besteht und eine metallene Stützplatte aufweist. In die Siebplatte sind Leisten aus Gusseisen eingelassen bzw. in Nuten der Siebplatte aufgenommen. Eine solche Siebplatte ist jedoch für heisse Schüttgüter, z.B. Heisssinter, ungeeignet, da weder das Gummigrundmaterial noch die Leisten aus Gusseisen den bei solchen Schüttgütern auftretenden hohen Temperaturen widerstehen.

Gegossene Siebplatten sind in verschiedenen Ausführungsformen bekannt. Als Gusswerkstoffe können eine Reihe von unterschiedlich zusammengesetzten und legierten Stählen und Gusseisen in geeigneter Zusammensetzung verwendet werden. Die bisher bekannten gegossenen Siebplatten haben den Nachteil, dass die bei hoher Beanspruchung, insbesondere bei Verwendung für heisse und stark schleissende Schüttgüter, schnell verschleissen.

Aufgabe der vorliegenden Erfindung ist es, eine Siebplatte zu schaffen, die besonders gut für heisse und stark schleissende Schüttgüter geeignet und die besonders verschleissfest ist. Diese Aufgabe wird durch die in den Patentansprüchen angegebenen Merkmale gelöst. Die Ansprüche erfassen auch Ausgestaltungen der Erfindung.

Durch die Anordnung von in Förderrichtung verlaufenden Streifen oder Leisten aus einem hitzebeständigen Panzerwerkstoff wird die Lebensdauer einer gegossenen Siebplatte erhöht und die Siebleistung verbessert. Grobkörnige und schwere Materialbestandteile liegen auf den verschleissfesten Streifen auf und kommen mit der tiefer liegenden eigentlichen Siebfläche nicht direkt in Berührung. Das Feingut verursacht jedoch einen geringeren Verschleiss als grobe Gutstücke. Daher werden bei der vorgeschlagenen Anordnung die gelochten Flächen weniger stark beansprucht und der Verschleiss an diesen Flächen herabgesetzt. Da grobes Siebgut die Siebfläche nicht berührt, wird diese für den Siebvorgang besser ausgenutzt. Durch die Anordnung von Schleissleisten wird die Kontaktfläche des heissen Siebgutes mit der Siebplatte kleiner. Dadurch wird die Siebplatte weniger stark aufgeheizt, was ebenfalls zur Verschleissminderung beiträgt.

Die Unteransprüche betreffen zweckmässige und vorteilhafte Ausgestaltungen der Erfindung, beispielsweise eine gegossene Grundplatte mit Materialstreifen aus hitzebeständigem Panzerwerkstoff, die Anordnung von Stegen, die Verbindung der Materialstreifen und/oder Stege mit der Grundplatte, die Ausführung der Sieblochung, die zusätzliche Aufpanzerung der Siebplatte sowie die Anordnung von Siebplatten bei einem Siebbelag.

In den Zeichnungen sind schematisch Ausführungsbeispiele der Erfindung dargestellt. Es zeigen:
Fig. 1 und 3 Ausschnitt aus einer gegossenen Siebplatte mit aufgeschweissten Streifen aus Panzerwerkstoff (Fig. 1 Schnitt, Fig. 3 Draufsicht), .
Fig. 2 und 4 Ausschnitt aus einer gegossenen Siebplatte mit Stegen, die mit Panzerwerkstoff bewehrt sind (Fig. 2 Schnitt, Fig. 4 Draufsicht).

Die in den Figuren ausschnittsweise dargestellten, aus hitzebeständigen Werkstoffen (Sonderstahl) gegossenen Siebplatten bestehen aus einer Grundplatte 1 mit den Sieblöchern 2. Die Sieblöcher haben die Form von Langlöchern, die in Förderrichtung gesehen hintereinander in Reihen angeordnet sind. Die Längsrichtung der Sieblöcher bildet mit der durch Pfeile angedeuteten Förderrichtung einen Winkel von etwa 45° (siehe Fig. 3 und 4). Die Sieblöcher können auch eine von den dargestellten Ausführungsbeispielen abweichende Form aufweisen und z.B. rund sein. Wie in den Zeichnungen dargestellt können die Sieblöcher nach unten konisch erweitert sein.

Bei der Anordnung nach Fig. 4 sind die Sieblöcher in ihrer Längsrichtung abwechselnd um etwa 90° zueinander versetzt angeordnet. Diese Art der Sieblochung ist bei kleineren Sieböffnungen vorteilhaft und ergibt gute Siebleistungen.

Auf der Grundplatte 1 sind in Förderrichtung verlaufende Streifen 3 aus hitzebeständigem Panzerwerkstoff angeordnet. Im Ausführungsbeispiel nach den Figuren 1 und 3 ist der Panzerwerkstoff unmittelbar auf die Grundplatte aufgeschweisst. Im Ausführungsbeispiel nach den Figuren 2 und 4 weist die Grundplatte 1 Stege 4 und 5 auf. Die Stege sind im Querschnitt etwa rechteckig bis quadratisch, wobei die Stegflanken zur Stegmitte hin geneigt oder gekrümmt sein können. Der Steg 4 ist Bestandteil der gegossenen Grundplatte selbst. In einer anderen Ausführungsform ist der Steg auf die Grundplatte aufgeschweisst, wie bei Steg 5 dargestellt. Die Stege sind in den Ausführungsbeispielen an ihrer breiten Seite mit der Grundplatte verbunden, sie können jedoch auch hochkant angeordnet sein.

Die Stege nach Fig. 2 sind mit Materialstreifen 3 aus einem hitzebeständigen Panzerwerkstoff bewehrt. Der Panzerwerkstoff kann auf die Stege aufgeschweisst oder in anderer Weise mit den Stegen verbunden sein. Dabei können auch die Stegflanken 7 und 8 vollständig oder teilweise mit Panzerwerkstoff versehen sein. Die Stege verlaufen in Förderrichtung der abzusiebenden Materials.

Bedingt durch die aufgeschweissten Materialstreifen bzw. durch die Stege liegen die Sieblöcher 2 in der Grundplatte 1 unterhalb der Oberkante der Siebplatte. Sie werden daher durch das zu behandelnde Material, insbesondere durch grosse und schwere Materialbestandteile, weniger stark beansprucht. Gleichzeitig wird die Siebleistung verbessert.

Wie bei Fig. 2 und 4 angedeutet, kann die Siebplatte im Bereich der Sieblöcher zusätzlich mit Panzerwerkstoff aufgepanzert sein. Die Höhe der Aufpanzerung 6 kann gleich oder kleiner sein als die Höhe der gepanzerten Streifen oder Leisten. Die Form der Aufpanzerung kann von dem dargestellten Ausführungsbeispiel nach Fig. 4 abweichen. Beispielsweise können auf der Fläche der Sieblochung einzelne Raupen aus Panzerwerkstoff in Längs- oder Querrichtung aufgeschweisst werden.

Bei einem aus einer Anzahl von Siebplatten bestehenden Siebbelag (nicht dargestellt) sind die Siebplatten reihenweise hintereinander (in Förderrichtung) und nebeneinander (quer zur Förderrichtung) angeordnet. Die Querreihen der Siebplatten können hierbei versetzt zueinander eingebaut bzw. so hergestellt werden, dass sich in Förderrichtung gesehen die Streifen mit der Sieblochung mit gepanzerten Streifen oder Leisten abwechseln (schachbrettartige Versetzung der Lochstreifen bzw. der gepanzerten Streifen).

## Patentansprüche

1. Siebplatte aus Stahl oder Gusseisen für heisse und stark schleissende Schüttgüter, mit einer Auflage aus hitzebeständigem Panzerwerkstoff, dadurch gekennzeichnet, dass die Siebplatte gegossen ist, dass der hitzebeständige Panzerwerkstoff in Form von in Förderrichtung verlaufenden Streifen oder Leisten (3) auf der Siebplatte angeordnet ist und dass die Sieblochung (2) vertieft zwischen den Streifen oder Leisten (3) angeordnet ist.

2. Siebplatte nach Anspruch 1, dadurch gekennzeichnet, dass die Siebplatte aus einer gegossenen Grundplatte (1) besteht, auf der Materialstreifen (3) aus hitzebeständigem Panzerwerkstoff angeordnet sind.

3. Siebplatte nach Anspruch 2, dadurch gekennzeichnet, dass die Grundplatte (1) Stege (4, 5) aufweist, auf denen die Materialstreifen (3) angeordnet sind.

4. Siebplatte nach Anspruch 2 oder 3, dadurch gekennzeichnet, dass die Materialstreifen (3) und/ oder Stege (5) aufgeschweisst sind.

5. Siebplatte nach Anspruch 3, dadurch gekennzeichnet, dass die Stegflanken zur Stegmitte hin geneigt oder gekrümmt ausgebildet und teilweise oder vollständig mit Materialstreifen (7, 8) versehen sind.

6. Siebplatte nach Anspruch 1, dadurch gekennzeichnet, dass die Sieblochung (2) aus in Reihen angeordneten Langlöchern (2) besteht, die in einem Winkel von etwa 45° zur Förderrichtung angeordnet sind.

7. Siebplatte nach Anspruch 6, dadurch gekennzeichnet, dass aufeinanderfolgende Langlöcher (2) in ihrer Längsrichtung jeweils um etwa 90° zueinander versetzt angeordnet sind.

8. Siebplatte nach Anspruch 1, dadurch gekennzeichnet, dass die Grundplatte (1) zwischen den Streifen oder Leisten (3) in den Bereichen der Sieblochung (2) zusätzlich aufgepanzert ist, wobei die Höhe der Aufpanzerung (6) gleich oder kleiner ist als die Höhe der Streifen oder Leisten (3).

9. Siebbelag mit gegossenen Siebplatten nach Anspruch 1, dadurch gekennzeichnet, dass in Förderrichtung aufeinanderfolgende Siebplatten quer zur Förderrichtung um die Breite der Sieblochung (2) bzw. der Streifen oder Leisten (3) versetzt zueinander angeordnet sind.

## Claims

1. Screen plate of steel or cast iron for hot loose material which causes intense wear, with a support of heat-resistant armour, characterized in that the screen plate is cast, that the heat-resistant armour is arranged in the form of strips or bands (3) running in the conveying direction on the screen plate and that the screen perforation (2) is arranged sunken between the strips or bands (3).

2. Screen plate according to Claim 1, characterized in that the screen plate consists of a cast base plate (1), on which strips (3) of material consisting of heat-resistant armour are arranged.

3. Screen plate according to Claim 2, characterized in that the base plate (1) has cross-pieces (4, 5), on which strips (3) of material are arranged.

4. Screen plate according to Claim 2 or 3, characterized in that the strips (3) of material and/ or cross-pieces (5) are welded on.

5. Screen plate according to Claim 3, characterized in that the cross-piece flanks are constructed so as to be inclined or curved toward the centre of the cross-piece and are provided partially or fully with strips (7, 8) or material.

6. Screen plate according to Claim 1, characterized in that the screen perforation (2) consists of slots (2) which are arranged in rows and at angle of approximately 45° to the conveying direction.

7. Screen plate according to Claim 6, characterized in that successive slots (2) are staggered with respect to each other in their longitudinal direction in each case by approximately 90°.

8. Screen plate according to Claim 1, characterized in that the base plate (1) is additionally armoured between the strips or bands (3) in the regions of the screen perforation (2), the height of the armouring (6) being equal to or less than the height of the strips or bands (3).

9. Screen covering with cast screen plates according to Claim 1, characterized in that successive screen plates in the conveying direction are staggered with respect to each other transversely to the conveying direction by the width of the screen perforation (2) or of the strips or bands (3).

## Revendications

1. Plaque de tamisage en acier ou en fonte pour matières en vrac chaudes et très abrasives, comportant un revêtement en matière de blindage réfractaire, caractérisée en ce que ladite plaque de tamisage est coulée, en ce que la matière de blindage réfractaire est placée sous la forme de bandes ou de barres (3) dirigées dans la direction de transport, sur la plaque de tamisage, et en ce que les perforations de tamisage (2) se trouvent à un niveau abaissé entre les bandes ou les barres (3).

2. Plaque de tamisage selon la revendication 1, caractérisée en ce qu'elle est constituée par une plaque de base coulée (1) sur laquelle sont placées des bandes de matières (3) constituées par un matériau de blindage réfractaire.

3. Plaque de tamisage selon la revendication 2, caractérisée en ce que la plaque de base (1) comporte des nervures (4, 5) sur lesquelles se trouvent les bandes de matière (3).

4. Plaque de tamisage selon la revendication 2 ou 3, caractérisée en ce que les bandes de matière (3) et/ou les nervures (5) sont soudées.

5. Plaque de tamisage selon la revendication 3, caractérisée en ce que les bords des nervures sont inclinés ou recourbés en direction du centre desdites nervures et sont munis en partie ou en totalité de bandes de matière (7, 8).

6. Plaque de tamisage selon la revendication 1, caractérisée en ce que les perforations de tamisage (2) sont constituées par des trous oblongs (2) disposés par rangées suivant un angle d'environ 45° par rapport à la direction de transport.

7. Plaque de tamisage selon la revendication 6, caractérisée en ce que des trous oblongs successifs (2) présentent des directions longitudinales disposées avec des décalages mutuels respectifs d'environ 90°.

8. Plaque de tamisage selon la revendication 1, caractérisée en ce que la plaque de base (1) comporte un blindage supplémentaire entre les bandes ou barres (3) dans les zones des perforations de tamisage (2), la hauteur du blindage (6) étant égale ou inférieure à la hauteur des bandes ou barres (3).

9. Panneau de criblage comportant des plaques de tamisage coulées selon la revendication 1, caractérisé en ce que des plaques de tamisage successives dans la direction de transport sont disposées avec décalage entre elles perpendicu- lairementà la direction de transport, de la largeur des perforations (2) ou des bandes ou barres (3).
